# EUROPÄISCHE PATENTSCHRIFT

(11) **EP 1 991 102 B1**
(45) Veröffentlichungstag und Bekanntmachung des Hinweises auf die Patenterteilung: **26.08.2015**
(21) Anmeldenummer: 07703848.7
(22) Anmeldetag: 15.01.2007
(51) Int. Cl.: A47L 9/28

(54) **VORRICHTUNG ZUR SAUGLEISTUNGSREGELUNG EINES STAUBSAUGERS**
DEVICE FOR REGULATING THE SUCTION POWER OF A VACUUM CLEANER
DISPOSITIF DE REGULATION DE LA PUISSANCE D'ASPIRATION D'UN ASPIRATEUR

(30) Priorität: 28.02.2006 DE 102006009233
(43) Veröffentlichungstag der Anmeldung: 19.11.2008
(73) Patentinhaber: BSH Hausgeräte GmbH, 81739 München (DE)
(72) Erfinder: ILLIG, Roland, 97618 Heustreu (DE); MERGET, Marcel, 81547 München (DE); PRELL, Manfred, 97702 Münnerstadt (DE); SCHEIDTWEILER, Dorothee, 80636 München (DE)
(86) Internationale Anmeldenummer: PCT/EP2007/050330
(87) Internationale Veröffentlichungsnummer: WO 2007/098979

(56) Entgegenhaltungen:
- EP-A2- 0 312 111
- WO-A-03/056996
- DE-A1- 4 142 281
- DE-A1- 4 430 018
- DE-A1- 19 607 148
- DE-A1- 19 608 247
- DE-A1-102004 036 209

## Beschreibung

Die vorliegende Erfindung betrifft einen Staubsauger mit einer Vorrichtung zur Saugleistungsregelung, dessen Gebläsemotor ansteuerbar ausgebildet ist, wobei ein Steuersignal für die Ansteuerung des Gebläsemotors wahlweise von Hand oder Fuß mittels der Vorrichtung zwischen zwei Positionen A und B jeweils auf einen bestimmten Wert einstellbar ist.

Insbesondere aus der EP 0 678 271 B1 ist bereits eine Schaltungsanordnung zur Saugleistungsregelung eines Staubsaugers bekannt, dessen Gebläsemotor ein mittels einer Ansteuerschaltung steuerbares Halbleiterelement zugeordnet ist, wobei die Ansteuerschaltung einen Vergleicher enthält, dem ein sich periodisch veränderndes Signal und ein einstellbares Steuersignal zugeführt ist und aus dessen Ausgangssignal die Steuerimpulse für das Halbleiterschaltelement gebildet sind, und das Steuersignal für die Ansteuerschaltung wahlweise von Hand jeweils auf einen bestimmten Wert einstellbar oder mittels eines Druckschalters zwischen zwei vorgegebenen, unterschiedlichen werten umschaltbar ist. Eine solche Schaltungsanordnung kommt vorteilhaft zwar mit nur einem Druck- bzw. Schiebeschalter aus.

Weiter beschreibt die WO 03/ 056 996 A1 einen Staubsauger gemäss dem Oberbegriff des Anspruchs 1. Hier ist ein Leistungsteller in einem Gerätestiel eines Staubsaugers angeordnet, wobei der Leistungssteller als Schiebesteller ausgebildet ist und mehrere Leistungsstufen umfasst, wobei der Leistungssteller mindestens drei Leistungsstufen umfasst, und wobei eine End-Leistungsstufe nur nach Überwindung eines mechanischen Hindernisses einstellbar ist. Nachteilig an einem solchen Leistungsteller ist, dass zum Erreichen der End-Leistungsstufe zwei unterschiedliche Handhabungsbewegungen durchgeführt werden müssen.

Aus der DE 41 42 281 A1 ein Griffstück für einen Staubsauger bekannt, an dem die Kappe haltenden Trägerteil in Verschieberichtung des Betätigungsknopfes hintereinander mehrere Rastkerben eingeformt sind, bei welcher beim Verschieben des Betätigungsknopfes eine daran angeordnete Rastnase einfällt. Es sind dann vorgegebene Positionen beim Verschieben des Betätigungsknopfes ansteuerbar. Das Trägerteil ist zudem in Verschieberichtung des Betätigungsknopfes mit mehreren, in Verschieberichtung hintereinander angeordneten Rastkerben versehen, mit welchen eine am Betätigungsknopf vorgesehene Rastnase bei der Verschiebung in Eingriff tritt und den Betätigungsknopf in vorgegebenen Positionen lösbar rastet. Nachteilig an einem solchen Griffstück ist, dass der Betätigungsknopf lediglich in vorgegeben festen Positionen einrastet.

Hiervon ausgehend liegt der vorliegenden Erfindung die Aufgabe zugrunde, einen Staubsauger mit einer Vorrichtung zur Saugleistungsregelung bereitzustellen, bei welcher insbesondere bei stark verschmutzen Bodenbelägen der erforderliche Leistungsbedarf schnell abgerufen werden kann.

Diese Aufgabe wird durch einen Staubsauger mit einer Vorrichtung zur Saugleistungsregelung mit den Merkmalen der unabhängigen Ansprüche gelöst. Vorteilhafte Aus- und Weiterbildungen, welche einzeln oder in Kombination miteinander eingesetzt werden können, sind Gegenstand der abhängigen Ansprüche.

Der erfindungsgemäße Staubsauger mit einer Vorrichtung zur Saugleistungsregelung baut auf gattungsgemäßen Vorrichtungen dadurch auf, dass über eine erste Endposition B hinaus ein Turbobetrieb des Gebläsemotors aktivierbar ist, und wobei die erste Endposition B als mechanischer Widerstand ausgebildet ist und wobei der mechanische Widerstand in Gestalt einer nach beiden Seiten abfallenden schiefen Ebene ausgebildet ist und wobei die Vorrichtung zur Saugleistungsregelung als Drehreglertaste oder als Schieberegiertaste ausgebildet ist. Um den Widerstand hinreichend überwinden zu können, ist eine an der Taste ausgebildete Nase ausgebildet.

In einer erfindungsgemäßen Ausgestaltung der Erfindung ist im Turbobetrieb der Gebläsemotor stufenlos bis zu einer die Maximaldrehzahl des Gebläsemotors aktivierenden zweiten Endposition C einstellbar.

Erfindungsgemäß ist die erste Endposition B als mechanischer Widerstand ausgebildet, womit vorteilhaft keinerlei Eingriffe in bewährte Elektronikmodule des Staubsaugers erforderlich sind.

In einer erfindungsgemäßen Ausgestaltung der Erfindung ist die Vorrichtung zur Saugleistungsregelung als in einer Führungsnut verschiebbare Schiebereglertaste ausgebildet, wobei sich ein mechanischer Widerstand bewährt hat, welcher benachbart oder in der Führungsnut verläuft.

In einer weiteren erfindungsgemäßen Ausgestaltung der Erfindung ist die Vorrichtung zur Saugleistungsregelung als Drehregiertaste ausgebildet, wobei sich die Anordnung eines mechanischen Widerstands benachbart des Drehreglertastengehäuses bewährt hat.

Um den Widerstand hinreichend Überwinden zu können, ist dieser in Gestalt einer nach beiden Seiten abfallenden schiefen Ebene ausgebildet.

Die Leistungseinstellungen zwischen einer Ausgangs- A und der ersten Endposition B können stufenlos oder gestuft erfolgen.

In jedem Fall umfassen sie wenigstens einen ersten (niedrigen) Leistungsbereich für das Absaugen empfindlicher Stoffe (z.B. Gardinen), einen zweiten (mittleren) Leistungsbereich für die tägliche Reinigung bei geringer Verschmutzung und einen dritten (hohen) Leistungsbereich zur Reinigung robuster Bodenbeläge, Hartböden und/oder für starke Verschmutzung.

Nach der Erfindung arbeitender Staubsauger mit einer Vorrichtung zur Saugleitungsregelung ergänzen die vorgenannten Leistungsbereich nun vorteilhaft mit einem Turbobetrieb, dessen Leistungsbereich zum Reinigen von hartnäckigen und sehr starken Verschmutzungen geeignet ist.

Zusätzliche Einzelheiten und weitere Vorteile der Erfindung werden nachfolgend beispielhaft an Hand einer in einer Führungsnut geführten Schiebereglertaste zur Saugleistungsregelung eines Staubsaugers, auf welche die vorliegende Erfindung jedoch nicht beschränkt ist, sowie in Verbindung mit der beigefügten Zeichnung beschrieben.

Darin zeigen schematisch:
- Fig. 1: eine in einer Führungsnut geführte Schieberegiertaste in einer ersten Endposition B;
- Fig. 2: die Schiebereglertaste nach Fig. 1 in einer Schnittansicht entlang der Linie II-II; und
- Fig. 3: die Schiebereglertaste analog Fig. 2 in einer Schnittansicht entlang der Linie I-I in einer zweiten Endposition C.

Bei der nachfolgenden Beschreibung einer bevorzugten Ausführungsform der vorliegenden Erfindung bezeichnen gleiche Bezugszeichen gleiche oder vergleichbare Komponenten.

Fig. 1 zeigt eine in einer Führungsnut 2 geführte Schiebereglertaste 1 in einer ersten Endposition B; Fig. 2 die Schiebereglertaste 1 nach Fig. 1 in einer Schnittansicht entlang der Linie II-II. Die Endposition B ist durch einen mechanischen Widerstand 3 gebildet, welcher beispielsweise in der Führungsnut 2 ausgebildet ist und von einer an der Schieberegiertaste 1 ausgebildeten Nase 4 überwunden werden muss. Damit diese 4 den Widerstand 3 hinreichend passieren kann, ist der mechanischen Widerstand 3 vorzugsweise in Gestalt einer nach beiden Seiten der Nut 2 abfallenden schiefen Ebene ausgebildet.

Der mechanische Widerstand 3 begrenzt links vom mechanischen Widerstand 3 verschiedene Leistungsbereiche, welche stufenlos oder gestuft einstellbar sind. Insbesondere ist ein erster (niedriger) Leistungsbereich L1 für das Absaugen empfindlicher Stoffe (z.B. Gardinen), ein zweiter (mittlerer) Leistungsbereich L2 für die tägliche Reinigung bei geringer Verschmutzung und ein dritter (hoher) Leistungsbereich L3 zur Reinigung robuster Bodenbeläge, Hartböden und/oder für starke Verschmutzung vorgesehen.

Fig. 3 zeigt die Schiebereglertaste 1 analog Fig. 2 in einer Schnittansicht entlang der Linie II-II in einer zweiten Endposition C, welche rechts des mechanischen Widerstandes 3 ausgebildet ist und einen Leistungsbereich zum Reinigen von hartnäckigen und sehr starken Verschmutzungen definiert. Dieser auch als Turbobetrieb bezeichnete Leistungsbereich kann wiederum stufenlos bis zu einer die Maximaldrehzahl des Gebläsemotors aktivierenden zweiten Endposition C einstellbar sind oder so ausgelegt sein, dass im Turbobetrieb der Gebläsemotor unmittelbar mit Maximaldrehzahl arbeitet. Die Leistung im Turbobetrieb beträgt vorzugsweise 2500 W.

Der Staubsauger mit einer Vorrichtung zur Saugleistungsregelung wirkt auf eine Schaltungsanordnung, welche hinlänglich bekannt sind und beispielsweise wie in der Eingangs zitierten EP 0 678 271 C2 ausgebildet sein können, wobei hinsichtlich der Einzelheiten für die beispielhafte Ausbildung einer solchen Schaltungsanordnung vorgenanntes Dokument vollumfänglich in Bezug genommen sei.

Eine bevorzugte Ausgestaltung der Erfindung lässt sich wie folgt zusammenfassen: beim Anfahren der schiefen Ebene übt diese einen Druck bzw. Widerstand auf die Schiebereglertaste 1 aus. Beim Weiterverfahren der Taste 1 muss diese den mechanischen Widerstand 3 überwinden und kann so den Turbobetrieb aktivieren, wobei der Motor vorzugsweise sprunghaft auf Maximaldrehzahl gebracht wird, um hartnäckige und sehr starken Verschmutzungen beseitigen zu können. Anschließend kann die Taste 1 wieder in eine der weniger elektrische Energie verbrauchenden Leistungsbereiche L3, L2 oder L1 verfahren werden.

Nach der Erfindung arbeitender Staubsauger mit einer Vorrichtung zur Saugleitungsregelung ergänzen definierte Leistungsbereiche L1, L2, L3 vorteilhaft um einen Turbobetrieb, dessen Leistungsbereich zum Reinigen von hartnäckigen und sehr starken Verschmutzungen geeignet ist.

### Bezugszeichenliste

- 1: Schiebereglertaste
- 2: Führungsnut
- 3: mechanischer Widerstand
- 4: an der Schiebereglertaste ausgebildete Nase

- A: Ausgangsposition
- B: erste Endposition
- C: zweite Endposition

- L1: erster Leistungsbereich
- L2: zweiter Leistungsbereich
- L3: dritter Leistungsbereich
- turbo: vierter Leistungsbereich

## Patentansprüche

1. Staubsauger mit einer Vorrichtung zur Saugleistungsregelung, dessen Gebläsemotor ansteuerbar ausgebildet ist, wobei ein Steuersignal für die Ansteuerung des Gebläsemotors wahlweise von Hand oder Fuß mittels der Vorrichtung zwischen zwei Positionen A, B jeweils auf einen bestimmten Wert einstellbar ist, wobei über eine erste Endposition B hinaus ein Turbobetrieb des Gebläsemotors aktivierbar ist; und wobei die erste Endposition B als mechanischer Widerstand (3) ausgebildet ist, **dadurch gekennzeichnet, dass** die Vorrichtung zur Saugleistungsregelung als Drehreglertaste ausgebildet ist, wobei der mechanische Widerstand (3) benachbart des Drehreglertastengehäuses ausgebildet ist, oder als Schiebereglertaste (1) in einer Führungsnut (2) verschiebbar ausgebildet ist, wobei der mechanische Widerstand (3) benachbart oder in der Führungsnut (2) verläuft, dass der mechanische Widerstand (3) in Gestalt einer nach beiden Seiten (der Nut (2)) abfallenden schiefen Ebene ausgebildet ist, und dass eine an der Taste (1) ausgebildete Nase (4) den mechanischen Widerstand (3) überwindet, und dass im Turbobetrieb der Gebläsemotor stufenlos bis zu einer die Maximaldrehzahl des Gebläsemotors aktivierenden zweiten Endposition C einstellbar ist.

2. Staubsauger nach Anspruche 1, **dadurch gekennzeichnet, dass** Leistungseinstellungen zwischen einer Ausgangs- A und der ersten Endposition B stufenlos erfolgen.

3. Staubsauger nach Anspruche 1, **dadurch gekennzeichnet, dass** die Leistungseinstellungen zwischen einer Ausgangs- A und der ersten Endposition B gestuft erfolgen.

4. Staubsauger nach einem der vorherigen Ansprüche, **dadurch gekennzeichnet, dass** der Turbobetrieb einen Leistungsbereich zum Reinigen von hartnäckigen und sehr starken Verschmutzungen aufweist.

5. Verwendung einer Vorrichtung zur Saugleistungsregelung in einem Staubsauger nach einem der vorherigen Ansprüche, **dadurch gekennzeichnet, dass** die Leistungseinstellungen der Vorrichtung zur Saugleistungsregelung zwischen einer Ausgangs- A und der ersten Endposition B wenigstens einen ersten Leistungsbereich L1 für das Absaugen empfindlicher Stoffe, einen zweiten Leistungsbereich L2 für die tägliche Reinigung bei geringer Verschmutzung und einen dritten Leistungsbereich L3 zur Reinigung robuster Bodenbeläge, Hartböden und/oder für starke Verschmutzung aufweisen.

## Claims

1. Vacuum cleaner with a device for regulating the suction power whose fan motor is embodied to be controllable, wherein, by means of the device, a control signal for controlling the fan motor can be set optionally by hand or by foot to a particular value, in each case, between two positions A and B, wherein beyond a first end position B, a turbo operation of the fan motor can be activated, and wherein the first end position B is embodied as a mechanical resistance (3), **characterised in that** the device for regulating the suction power is embodied as a rotary regulator knob, wherein the mechanical resistance (3) is arranged adjacent to the rotary regulator housing, or is embodied as a sliding regulator knob (1) slideable in a guide groove (2), wherein the mechanical resistance (3) extends adjacent to or in the guide groove (2), that the mechanical resistance (3) is embodied in the form of an inclined plane which falls away on both sides (of the groove (2)), and that a nose (4) formed on the knob (1) overcomes the mechanical resistance (3), and that in turbo operation, the fan motor can be set steplessly up to a second end position C, which activates a maximum rotary speed of the fan motor.

2. Vacuum cleaner according to claim 1, **characterised in that** the power settings are made steplessly between a starting position A and the first end position B.

3. Vacuum cleaner according to claim 1, **characterised in that** the power settings are made in stepped manner between a starting position A and the first end position B.

4. Vacuum cleaner according to one of the preceding claims, **characterised in that** the turbo operation comprises a power region for cleaning stubborn and very heavy soiling.

5. Use of a device for regulating the suction power in a vacuum cleaner according to one of the preceding claims, **characterised in that** the power settings of the device for regulating the suction power between a starting position A and the first end position B comprise at least one first power region L1 for the vacuum cleaning of delicate materials, a second power region L2 for everyday cleaning with low soiling, and a third power region L3 for cleaning robust floor coverings, hard floors and/or for heavy soiling.

## Revendications

1. Aspirateur comprenant un dispositif de réglage de la puissance d'aspiration, dont le moteur de ventilateur est réalisé de manière commandable, un signal de commande pour la commande du moteur de ventilateur étant réglable sur une valeur déterminée entre deux positions A, B de manière sélective à la main ou par le pied au moyen du dispositif, un fonctionnement turbo du moteur de ventilateur étant activable au-delà d'une première position finale B, et la première position finale B étant réalisée comme résistance mécanique (3), **caractérisé en ce que** le dispositif de réglage de la puissance d'aspiration est réalisé comme régulateur rotatif, la résistance mécanique (3) étant réalisée de manière avoisinante au boîtier du régulateur rotatif ou étant réalisée comme régulateur à coulisse (1) coulissant dans une rainure de guidage (2), la résistance mécanique (3) s'étendant de manière avoisinante à la rainure de guidage ou dans la rainure de guidage (2), **en ce que** la résistance mécanique (3) est réalisée en forme d'un plan incliné descendant vers les deux côtés de la rainure (2), et **en ce qu'**un bec (4) réalisé sur le régulateur (1) surmonte la résistance mécanique (3) et **en ce qu'**en fonctionnement turbo, le moteur de ventilateur est réglable progressivement jusqu'à une deuxième position finale C activant la vitesse maximale du moteur de ventilateur.

2. Aspirateur selon la revendication 1, **caractérisé en ce que** les réglages de puissance sont réalisés de manière progressive entre une position initiale A et la première position finale B.

3. Aspirateur selon la revendication 1, **caractérisé en ce que** les réglages de puissance sont réalisés par échelons entre une position initiale A et la première position finale B.

4. Aspirateur selon l'une quelconque des revendications précédentes, **caractérisé en ce que** le fonctionnement turbo présente une plage de puissance destinée au nettoyage de salissures résistantes et très importantes.

5. Utilisation d'un dispositif de réglage de la puissance d'aspiration dans un aspirateur selon l'une quelconque des revendications précédentes, **caractérisée en ce que** les réglages de puissance du dispositif de réglage de la puissance d'aspiration entre une position initiale A et la première position finale B présentent au moins une première plage de puissance L1 pour l'aspiration de tissus délicats, une deuxième plage de puissance L2 pour le nettoyage quotidien en cas de moindres salissures et une troisième plage de puissance L3 pour le nettoyage de revêtements de sol robustes, de sols durs et/ou pour salissures importantes.
